# EUROPÄISCHE PATENTSCHRIFT

(11) **EP 0 773 009 B1**
(45) Veröffentlichungstag und Bekanntmachung des Hinweises auf die Patenterteilung: **12.09.2001**
(21) Anmeldenummer: 96117731.8
(22) Anmeldetag: 06.11.1996
(51) Int. Cl.: A61G 5/02

(54) **Transportable Gehhilfe**
Transportable walking aid
Déambulateur transportable

(30) Priorität: 10.11.1995 DE 19541966
(43) Veröffentlichungstag der Anmeldung: 14.05.1997
(73) Patentinhaber: Wolf, Elisabeth Maria, 8011 KD Zwolle (NL)
(72) Erfinder: Wolf, Willy, 3451 St Vleuten (NL)
(74) Vertreter: Habbel, Ludwig (Lutz), Dipl.-Ing.

(56) Entgegenhaltungen:
- BE-A- 529 233
- DE-A- 3 432 630
- DE-C- 840 575
- FR-A- 1 349 016
- FR-A- 2 267 922
- GB-A- 125 852

## Beschreibung

Die Erfindung betrifft eine Gehhilfe.

Derartige Gehhilfen sind aus der Praxis bekannt und werden beispielsweise in Krankenhäusern verwendet. Sie bestehen aus einem Rahmen, der drei oder vier Laufräder umfaßt und der entweder quadratisch ausgebildet ist und den Benutzer allseitig umgibt oder der einen im wesentlichen U-förmigen Grundriß aufweist. Der Rahmen ist als Rohrrahmen ausgebildet und der Benutzer kann sich entweder am Rahmen oder an speziell ausgebildeten Handgriffen festhalten. Gehbehinderte Personen können mit Hilfe einer derartigen Gehhilfe sich aus eigener Kraft fortbewegen.

Weiterhin ist aus der Praxis eine unter der Bezeichnung "Easy Stand Mobil" vertriebene Körperstütze bekannt, die als "Stehgerät" bezeichnet ist und bei der der Benutzer nicht selbst geht, sondern auf Fußschalen steht. Die Fortbewegung erfolgt über von Hand antreibbare Laufräder, so daß diese Vorrichtung keine gattungsgemäße Gehhilfe darstellt, sondern ein mobiles Stehen ermöglicht.

Die bekannten Vorrichtungen weisen den Nachteil auf, daß sie zwar eine Bewegung gehbehinderter Personen ermöglichen, aber selbst sehr schwer und voluminös ausgebildet sind. Sie sind für den Einsatz entweder in Rehabilationszentren gedacht oder im Falle des"Easy Stand Mobil" für den Einsatz zu Hause bei nicht gehfähigen Personen.

In der Praxis ergibt sich für viele ältere oder erkrankte Menschen das Problem, daß sie zwar grundsätzlich aus eigener Kraft gehen können, jedoch dabei nur kurze Strecken bewältigen können.

Aus der GB-PS 1 262 751, der GB 2 140 773 A sowie der GB-PS 1 407 033 sind jeweils Stehhilfen bekannt, die einer grundsätzlich geschwächten, aber lauffähigen Person das Aufstehen aus der sitzenden Haltung sowie das Hinsetzen aus dem Stand erleichtern sollen. Diese Vorrichtugen sind weder dazu vorgesehen noch dazu geeignet, die Person beim Laufen über längere Strecken zu entlasten. Sie bedeuten vielmehr eine zusätzliche Belastung, da die laufende Person die Stehhilfe - falls sie überhaupt mit Laufrädern versehen ist - schieben und lenken muß.

Aus der DE 34 32 630 ist ein Toilettenrollstuhl bekannt, der mittels einer Handkurbel angetrieben und verfahren werden kann. Dieser Toilettenrollstuhl stellt keine Gehhilfe für Personen dar, die eingeschränkt lauffähig sind, sondern stellt in an sich bekannter Weise ein Fortbewegungsmittel für nicht lauffähige Personen dar. Insbesondere kann diese Vorrichtung nicht im Laufen unterstützend benutzt werden, sondern ausschließlich im Sitzen benutzt werden. Durch die Rahmenkonstruktion ist dieser Toilettenfahrstuhl voluminös ausgebildet und kann in vielen Fahrzeugen, insbesondere in PKW's nicht oder nur unter sehr großen Umständen transportiert werden. Eine Antriebs- und Lenksäule kann aus ihrer Gebrauchsstellung zum Besteigen oder Verlassen des Toilettenstuhles abgeklappt werden, wobei sich die Abmessungen des Toilettenstuhles in diesem abgeklappten Zustand der Säule vergrößern und eine Transportabilität des Toilettenstuhles weiter erschwert.

Dokument FR - A - 1 349 016 offenbart eine Gehhilfe, mit einem Rahmen, wobei die Gehhilfe mittels am Rahmen angeordneten Laufrädern verfahrbar ist, und wobei der Rahmen eine Stütze für eine aufrechtstehende Person aufweist, wobei die Stütze vor dem Benutzer angeordnet ist, und wobei an der Stütze eine von Hand betätigbare Kurbel angeordnet ist sowie Mittel zur Kraftübertragung von der Kurbel zu wenigstens einem Laufrad, und wobei die Gehhilfe eine erste Baugruppe in Form einer Bodengruppe mit Laufrädern und einer Trittplatte für den Benutzer umfaßt sowie eine zweite Baugruppe in Form einer Stütze, wobei die Trittplatte (22) als Standfläche für den Benutzer ausgebildet ist. Die Stütze der aus diesem Dokument bekannten Gehhilfe ist gegenüber der Bodengruppe aus einer Gebrauchsstellung entfernbar, und die erste Baugruppe ist dann klappbar, so daß die Gehhilfe in eine Transportsstellung bringbar ist, in der das von der Gehhilfe eingenommene Volumen kleiner ist als mit der in ihrer Gebrauchsstellung befindlichen Stütze.

Der Erfindung liegt die Aufgabe zugrunde, eine gattungsgemäße Gehhilfe dahingehend zu verbessern, daß sie leicht transportierbar ist.

Diese der Erfindung zugrundeliegende Aufgabe wird durch die Ausgestaltung einer Gehhilfe nach den Merkmalen des Anspruches 1 gelöst.

Die Erfindung schlägt mit anderen Worten vor, eine zusammenklappbare oder zerlegbare Gehhilfe zu schaffen. Auf diese Weise kann der Benutzer seinen häuslichen Bereich oder den Klinikbereich verlassen und die Gehhilfe beispielsweise im Kofferraum eines Pkw's mit sich führen. Es ist daher möglich, die Gehhilfe von zu Hause in eine Stadt zu Bekannten od. dgl. mitzunehmen und sich dort möglichst uneingeschränkt zu bewegen.

Die erfindungsgemäße Gehhilfe weist dabei zwei Baugruppen auf, die im wesentlichen rechtwinklig zueinander angeordnet sind:
Eine im wesentlichen horizontal ausgerichtete Bodengruppe, welche Laufräder umfaßt und eine aufrechte Stützbaugruppe, die dem Benutzer Halt gibt. Diese beiden notwendigen Funktionen des Aufruhens auf dem Boden und des Benutzer-Stützens bedingen zwangsläufig einen relativ großen Platzbedarf der gesamten Gehhilfe. Erfindungsgemäß kann dieser Platzbedarf dadurch erheblich reduziert werden, daß die Stütze aus ihrer Gebrauchsstellung entfernbar ist. Sie kann beispielsweise an die Bodengruppe herangeklappt werden, so daß insgesamt das Volumen derartig verringert wird, daß in diesem Zustand die Gehhilfe in einen Kofferraum paßt.

Eine derartig abklappbare Stütze erleichtert die Handhabung der Gehhilfe, da die beiden genannten Baugruppen nicht voneinander getrennt und daher später nicht zusammengefügt werden müssen. Eine erhebliche Gewichtsersparung der zu transportierenden Gehhilfe kann sich jedoch dadurch ergeben, daß die Stütze nicht gegenüber der Bodengruppe abklappbar, sondern vollständig von ihr lösbar ausgebildet ist, so daß insbesondere schwächere Personen beide einzelnen Baugruppen getrennt handhaben können.

Weitere vorteilhafte Ausgestaltungen der Erfindung sind den Unteransprüchen entnehmbar.

Ein Ausführungsbeispiel der Erfindung wird anhand der Zeichnung im folgenden näher erläutert.

Mit 1 ist allgemein eine Gehhilfe bezeichnet, die im wesentlichen aus drei Baugruppen besteht: Einer Bodengruppe 2, einer vorderen Stütze 3 und einem hinteren Sitz 4.

Die Bodengruppe 2 weist ein längsverlaufendes Rahmenrohr 5 auf, an dem ein hinterer Querträger 6 befestigt ist, der zwei Laufräder 7 trägt. Ein vorderes Laufrad 8 ist an der Stütze 3 befestigt und mitsamt der gesamten Stütze 3 schwenkbar an der Bodengruppe 2 befestigt, so daß dieses vordere Laufrad 8 als lenkbares Rad ausgebildet ist.

An dem hinteren Querträger 6 der Bodengruppe 2 sind zwei vertikale Stützstreben 9 befestigt, die einen Sattel 10 tragen. Sämtliche für die Gehhilfe 1 verwendeten Streben können aus Aluminiumhohlprofilen bestehen, so daß insgesamt eine sehr leichte Kontruktion der Gehhilfe 1 erreicht wird.

Die Gehhilfe 1 ist zerlegbar ausgebildet. Zu diesem Zweck kann der Sitz 4 von der Bodengruppe 2 entfernt werden, indem die Stützstreben 9 nach oben von zwei Stutzen 11 abgezogen werden können, an denen sie höhenverstellbar festgelegt sind.

Weiterhin kann die Stütze 3 von der Bodengruppe 2 gelöst werden, indem eine Verriegelungsschraube 12 entfernt wird und der vordere vertikale Kopfbereich der Bodengruppe 2 von zwei Gelenkbolzen 14 an der Stütze 3 abgezogen wird.

Durch die Zerlegbarkeit werden drei einzelne, leichte und kleine Baugruppen der Gehhilfe 1 erhalten, die problemlos im Kofferraum eines Pkw's untergebracht werden können. Der Platzbedarf des Sitzes 4 kann dadurch weiter verringert werden, daß der Sattel 10 gegenüber den beiden Stützstreben 9 schwenkbeweglich gelagert ist, so daß er mit seinem vorderen Ende aufwärts verschwenkt werden kann, bis er etwa parallel zu den Stützstreben 9 verläuft. Eine Belastung des vorderen Sattelendes nach unten hingegen läßt den Sattel 10 an einem Anschlag anliegen, so daß die Belastung durch den Besitzer nicht zu einem unerwünschten Abklappen des Sattels 10 führt.

Die vordere Stütze 3 umfaßt ein Rohr, an welchem die Gelenkbolzen 14 befestigt sind und welches unten eine Gabel zur Aufnahme des vorderen Laufrades 8 aufweist. Im mittleren bis oberen Bereich weist die Stütze 3 einen Handgriff 15 auf, mit dessen Hilfe die Gehhilfe 1 gezogen werden kann, so daß der Benutzer der Gehhilfe dann problemlos durch einen Helfer befördert werden kann, wenn der Benutzer selbst erschöpft ist.

Im oberen Bereich weist die Stütze 3 eine Kurbel 16 auf, die über eine beispielsweise als Keilriemen, Zahnriemen od. dgl. ausgebildete Kraftübertragung mit dem vorderen Laufrad 8 verbunden ist. Die Kurbel 16 kann durch zwei Handgriffe 17 betätigt werden, wobei der Abstand der beiden Handgriffe und damit der wirksame Durchmesser der Kurbel 16 durch zwei längsverstellbare Kurbelarme 18 an die Wünsche des Benutzers anpaßbar ist.

Die Kurbel 16 kann dadurch an dem zentralen Rohr der Stütze 3 befestigt sein, daß sich ein Bolzen 19 von der Kurbel 16 in das zentrale Rohr der Stütze 3 erstreckt. Dieser Bolzen 19 kann in dem zentralen Rohr der Stütze 3 durch einen oder mehrere Kulissensteine spielfrei festgelegt sein. Der Bolzen 19 kann als Gewindestange ausgebildet sein und eine Stellmutter 20 aufweisen, die die Eindringtiefe des Bolzens 19 begrenzt. Durch Lösen der Stellmutter 20 kann der Bolzen 19 tiefer in das zentrale Rohr der Stütze 3 eindringen, so daß der Kraftübertragungsriemen an Spannung verliert und entfernt werden kann, z. B. um ausgewechselt zu werden oder um Reparaturen an der Kurbel 16 oder am vorderen Laufrad 8 zu ermöglichen.

Die Stütze 3 kann in unterschiedlichen Höhen ausgeliefert werden, so daß bei Verwendung der gleichen Baugruppe 2 eine Anpassung an die Körpergröße des Benutzers durch die jeweils passend hohe Stütze 3 erfolgen kann. Je nach Höhe der Stütze richtet sich die Länge des Kraftübertragungsriemens, der beispielsweise auch als Kette ausgebildet sein kann.

Im Gegensatz zu dem dargestellten Ausführungsbeispiel, welches insbesondere für ebene Böden geeignet ist, kann die Gehhilfe 1 ein vorderes Laufrad oder insgesamt Laufräder mit erheblich größerem Durchmesser aufweisen, so daß diese auf unebenem Untergrund bessere Fahreigenschaften aufweisen, beispielsweise zur Fahrt außerhalb von Gebäuden auf Straßenpflastern und ähnlichen Unebenheiten.

Die Bodengruppe 2 weist einen vorderen Querträger 21 auf, der schwenkbar gelagert ist. Quer zum Rahmenrohr 5 ausgerichtet, dienen die beiden Querträger 6 und 21 zur Abstützung von Trittplatten 22. Unter Verwendung der Trittplatten 22 kann die Gehhilfe 1 bewegt werden, ohne daß der Benutzer seine Beine betätigen muß. Der Antrieb erfolgt vielmehr mit den Händen über die Handgriffe 17 der Kurbel 16. Auf diese Weise lassen sich auch größere Strecken für gehbehinderte Personen problemlos zurücklegen.

Ein Gehtraining kann mit Hilfe der Gehhilfe 1 jedoch ebenfalls erfolgen. Zu diesem Zweck werden die Trittplatten 22 von der Bodengruppe 2 entfernt. Hierzu wird mit Hilfe einer Feststellschraube 23 eine hintere Halteklammer 24 gelockert, die das Rahmenrohr 5 übergreift und die beiden Trittplatten 22 in ihrem hinteren Bereich nach unten preßt. Bei gelockerter Halteklammer 24 können die Trittplatten 22 angehoben werden und von der Bodengruppe 2 abgenommen werden. Da die beiden Trittplatten 22 mit Hilfe von Bohrungen 25 und Fixierstiften 26 an dem hinteren Querträger 6 und dem vorderen Querträger 21 festgelegt sind, bedarf es neben der Halteklammer 24 keiner weiterer Befestigungsmittel für die Trittplatten 22.

Bei entfernten Trittplatten 22 wird nun der vordere Querträger 21 längs unter das Rahmenrohr 5 verschwenkt und mit einer Feststellschraube 27 gesichert. Bohrungen in der Unterseite des Rahmenrohres 5 können mit den Fixierstiften 26 des vorderen Querträgers 21 zusammenwirken, so daß dieser in seiner Position längs unter dem Rahmenrohr 5 festgelegt ist.

Bei demontierten Trittplatten 22 bietet nun die Gehhilfe 1 dem Benutzer die Möglichkeit, ungehindert zu laufen und die Beine zu benutzen, so daß ein Gehtraining möglich ist.

Vorteilhaft weisen entweder das vordere Laufrad 8 oder die Kurbel 16 einen Freilauf auf, so daß bei einem derartigen Training trotz drehenden Laufrades 8 die Handgriffe 17 der Kurbel 16 feststehen und dem Benutzer einen sicheren Halt ermöglichen.

Ein derartiger Freilauf kann sperrbar ausgebildet sein, so daß beim Antrieb der Gehhilfe durch die Kurbelbewegung auch ein Rangieren nach rückwärts möglich ist, um auf diese Weise ein-Rangieren der Gehhilfe 1 auf kleinstem Raum zu ermöglichen. Nachdem kann mit gesperrtem Freilauf auch das Lauftraining erfolgen. Dabei kann durch eine kontrollierte Armbewegung die Geschwindigkeit gesteuert werden, so daß entweder die Beinarbeit unterstützt werden kann oder ein bewußte Bremswirkung erzielt werden kann.

Die Bodengruppe 2 wird durch hintere Stützräder 28 ab Erreichen eines bestimmten Neigungswinkels abgestützt, so daß ein Überschlag der Gehhilfe 1 nach hinten verhindert wird.

Die Bodengruppe 2 baut bewußt sehr tief, so daß die Trittplatten 22 nur ca. 60 bis 70 mm über dem Boden angeordnet sind und ein leichtes Aufsteigen auf die Trittplatten ermöglichen.

Der Sitz 4 als dritte Baugruppe kann bei der Verwendung zum Lauftraining demontiert sein und auch bei montierten Trittplatten 22 und einem Antrieb über die Kurbel 16 kann je nach Zustand des Benutzers dieser auf den Sitz 4 verzichten. Der Sitz 4 kann jedoch beim Lauftraining an der Gehhilfe 1 vorgesehen sein, um Ruhepausen zu ermöglichen und kann insbesondere bei montierten Trittplatten 22 und einem Antrieb der Gehhilfe 1 mittels der Kurbel 16 vorgesehen sein, um ein regelrechtes Fahrzeug zu schaffen, welches über die Kurbel 16 vom Benutzer selbst angetrieben sein kann oder mittels des Handgriffes 15 gezogen werden kann.

Die Gehhilfe 1 kann Einhängemöglichkeiten für Einkaufskörbe bzw. Einkaufstaschen bieten. Weiterhin kann im Gegensatz zum dargestellten Ausführungsbeispiel eine Bremse vorgesehen sein, die entweder an der Bodengruppe 2 zur Fußbetätigung vorgesehen sein kann und auf die hinteren Laufräder 7 einwirkt oder die handbetätigt ausgebildet sein kann und beispielsweise an der Stütze 3 befestigt sein kann. In diesem Fall kann vorgesehen sein, die Bremse auf das vordere Laufrad 8 einwirken zu lassen, so daß eine problemlose Demontage der Stütze 3 von der Bodengruppe 2 möglich ist. Es kann jedoch auch eine trennbare Bremsübertragung, beispielsweise ein Bremsgestänge, vorgesehen sein, so daß auch dann die hinteren Laufräder 7 betätigt werden können, wenn die Bremsbetätigung selbst im Bereich der Stütze 3 erfolgt.

Schließlich kann an der Gehhilfe 1 hinten ein Haken oder eine ähnliche Aufnahmekupplung vorgesehen sein, um mit Rollen versehene Koffer ziehen zu können. Auf diese Weise kann eine Gehhilfe 1 beispielsweise auf Flughäfen Verwendung finden.

Die bereits im Gegensatz zum dargestellten Ausführungsbeispiel angesprochenen Räder mit größerem Durchmesser können zur Verbesserung der Fahreigenschaften der Gehhilfe 1 beispielsweise eine Luftbereifung umfassen, während die kleineren Räder vorteilhaft eine wartungsarme Vollgummibereifung aufweisen können.

In Abwandlung des dargestellten Ausführungsbeispieles sind unterschiedliche konstruktive Ausgestaltungen der Gehhilfe 1 denkbar. So kann beispielsweise der Sattel 10 von lediglich einer Stützstrebe anstelle der beiden dargestellten Stützstreben 9 getragen werden. Weiterhin ist es denkbar, anstelle der beiden dargestellten Trittplatten 22 eine einzige Trittplatte vorzusehen, die vom Rahmenrohr 5 gehalten wird sowie von einem oder mehreren Querträgern, die ggf. ähnlich wie der dargestellte Querträger 21 schwenkbar ausgebildet sein können.

## Patentansprüche

1. Gehhilfe (1), mit einem Rahmen, wobei die Gehhilfe (1) mittels am Rahmen angeordneter Laufräder (7, 8) verfahrbar ist, und wobei der Rahmen eine Stütze (3) für eine aufrechtstehende Person aufweist, wobei die Stütze (3) vor dem Benutzer angeordnet ist, und wobei an der Stütze (3) eine von Hand betätigbare Kurbel (16) angeordnet ist sowie Mittel zur Kraftübertragung von der Kurbel (16) zu wenigstens einem Laufrad (8), und wobei die Gehhilfe (1) eine erste Baugruppe in Form einer Bodengruppe (2) mit Laufrädern (7) und einem zentralen Rahmenrohr (5) sowie einer Trittplatte (22) für den Benutzer umfaßt sowie eine zweite Baugruppe in Form einer Stütze (3), die gegenüber der Bodengruppe (2) aus einer Gebrauchsstellung entfernbar ist und in eine Transportstellung bringbar ist, in der das von der Gehhilfe (1) eingenommene Volumen kleiner ist als bei in ihrer Gebrauchsstellung befindlicher Stütze (3), wobei die Trittplatte (22) als Standfläche für den Benutzer ausgebildet ist und lösbar an der Bodengruppe (2) befestigt ist, und wobei seitlich neben dem zentralen Rahmenrohr (5) ein dem Benutzer ein Gehtraining ermöglichender Freiraum für die Beine des Benutzers vorgesehen ist.

2. Gehhilfe nach Anspruch 1, **dadurch gekennzeichnet, daß** die Stütze (3) von der Bodengruppe (2) lösbar ausgebildet ist.

3. Gehhilfe nach Anspruch 1 oder 2, **dadurch gekennzeichnet, daß** die Kurbel (16) Kurbelarme (18) mit verstellbarer Länge aufweist.

4. Gehhilfe nach Anspruch 1, **dadurch gekennzeichnet, daß** im hinteren Bereich des Rahmenrohres (5) ein hinterer Querträger (6) vorgesehen ist und daß im vorderen Bereich des Rahmenrohres (5) ein schwenkbarer vorderer Querträger (21) vorgesehen ist, der in eine Stellung längs zum Rahmenrohr (5) schwenkbar ist, wobei die Trittplatte oder die Trittplatten (22) zur Festlegung an den beiden quer zum Rahmenrohr (5) ausgerichteten Querträgern (6, 22) ausgestaltet sind.

5. Gehhilfe nach einem der vorhergehenden Ansprüche, **dadurch gekennzeichnet, daß** im hinteren Bereich der Bodengruppe (2) ein Sitz (4) angeordnet ist, der aus seiner Gebrauchsstellung entfernbar ist und in eine Transportstellung bringbar ist, in der das von der Gehhilfe (1) eingenommene Volumen kleiner ist als bei in seiner Gebrauchsstellung angeordnetem Sitz (4), von der Bodengruppe (2) lösbar ausgebildet ist.

6. Gehhilfe nach einem der vorhergehenden Ansprüche, **dadurch gekennzeichnet, daß** im hinteren Bereich der Bodengruppe (2) ein Sitz (4) angeordnet ist, der aus seiner Gebrauchsstellung entfernbar ist und in eine Transportstellung bringbar ist, in der das von der Gehhilfe (1) eingenommene Volumen kleiner ist als bei in seiner Gebrauchsstellung angeordnetem Sitz (4), wobei der Sitz (4) eine Sitzfläche und zwei Stützstreben (9) umfaßt, wobei die Sitzfläche gegenüber den Stützstreben (9) beweglich gelagert ist und bei einer aufrechten Anordnung der Stützstreben (9) in einer im wesentlichen horizontalen Anordnung festlegbar ist.

7. Gehhilfe nach einem der vorhergehenden Ansprüche, **dadurch gekennzeichnet, daß** an der Stütze (3) ein Handgriff (15) zum Ziehen der Gehhilfe (1) angeordnet ist.

8. Gehhilfe nach einem der vorhergehenden Ansprüche, **dadurch gekennzeichnet, daß** hinten an der Bodengruppe (2) Stützräder (28) als Überschlagssicherung angeordnet sind.

## Claims

1. Walking aid (1) with a frame, it being the case that the walking aid (1) can be moved by means of running wheels (7, 8) arranged on the frame, and the frame has a support (3) for an individual in the standing position, the support (3) being arranged in front of the user, and arranged on the support (3) are a manually actuable crank (16) and means for the force transmission from the crank (16) to at least one running wheel (8), and the walking aid (1) comprises a first subassembly, in the form of a ground assembly (2) with running wheels (7) and a central frame tube (5) and a tread plate (22) for the user, and a second subassembly, in the form of a support (3) which can be moved away from the ground assembly (2) and moved out of a use position into a transporting position, in which the volume taken up by the walking aid (1) is smaller than with the support (3) located in its use position, it being the case that the tread plate (22) is designed as a standing surface for the user and is fastened releasably on the ground assembly (2), and provided laterally along the sides of the central frame tube (5) is a free space which is intended for the legs of the user and allows the user to carry out walking training.

2. Walking aid according to Claim 1, **characterized in that** the support (3) is designed such that it can be released from the ground assembly (2).

3. Walking aid according to Claim 1 or 2, **characterized in that** the crank (16) has crank arms (18) of adjustable length.

4. Walking aid according to Claim 1, **characterized in that** a rear crossmember (6) is provided in the rear region of the frame tube (5), and in that a pivotable, front crossmember (21) is provided in the front region of the frame tube (5), it being possible for said front crossmember to be pivoted into a longitudinal position in relation to the frame tube (5), the tread plate or the tread plates (22) being configured for securing on the two crossmembers (6, 22) aligned transversely to the frame tube (5).

5. Walking aid according to one of the preceding claims, **characterized in that** arranged in the rear region of the ground assembly (2) is a seat (4) which can be moved out of its use position and into a transporting position, in which the volume taken up by the walking aid (1) is smaller than with the seat (4) arranged in its use position, and said seat is designed such that it can be released from the ground assembly (2).

6. Walking aid according to one of the preceding claims, **characterized in that** arranged in the rear region of the ground assembly (2) is a seat (4) which can be moved out of its use position and into a transporting position, in which the volume taken up by the walking aid (1) is smaller than with the seat (4) arranged in its use position, it being the case that the seat (4) comprises a sitting surface and two supporting struts (9), and the sitting surface is mounted in a movable manner in relation to the supporting struts (9) and, with the supporting struts (9) arranged in an upright position, can be secured in an essentially horizontal arrangement.

7. Walking aid according to one of the preceding claims, **characterized in that** a handle (15) for pulling the walking aid (1) is arranged on the support (3).

8. Walking aid according to one of the preceding claims, **characterized in that** supporting wheels (28) are arranged to the rear of the ground assembly (2) as overturning-prevention means.

## Revendications

1. Déambulateur (1) comprenant un cadre, le déambulateur (1) étant susceptible de rouler au moyen de roues (7, 8) montées sur le cadre et le cadre comportant une barre d'appui (3) destinée à une personne en position debout, la barre d'appui (3) étant disposée devant l'utilisateur, et une manivelle (16) manoeuvrable à la main étant montée sur la barre d'appui (3), ainsi que des moyens destinés à la transmission de force de la manivelle (16) vers au moins une roue (8), le déambulateur (1) comprenant un premier ensemble de pièces sous forme d'un groupe de base (2) muni de roues (7) et d'un tube de cadre (5) central, ainsi que d'un marchepied (22) destiné à l'utilisateur, et comprenant un deuxième ensemble de pièces sous forme d'une barre d'appui (3) qui peut être démontée par rapport au groupe de base (2) d'une position d'utilisation pour être amenée vers une position de transport, dans laquelle le volume occupé par le déambulateur (1) est plus petit que celui occupé par la barre d'appui (3) montée en position d'utilisation, dans lequel le marchepied (22) est conçu sous forme de surface sur laquelle l'utilisateur est debout et est fixé de manière amovible au groupe de base (2) et dans lequel, il est prévu en bas à côté du tube de cadre (5) central un espace libre pour les jambes de l'utilisateur afin de permettre à celui-ci de faire des exercices de marche.

2. Déambulateur selon la revendication 1, **caractérisé en ce que** la barre d'appui (3) est conçue de manière à pouvoir être démontée du groupe de base (2).

3. Déambulateur selon la revendication 1 ou la revendication 2, **caractérisé en ce que** la manivelle (16) comporte des bras de manivelle (18) de longueur réglable.

4. Déambulateur selon la revendication 1, **caractérisé en ce qu'**il est prévu une traverse arrière (6) dans la zone arrière du tube de cadre (5), et en ce qu'il est prévu une traverse avant (21) pivotante dans la partie avant du tube de cadre (5), laquelle peut pivoter vers une position dans le sens longitudinal par rapport au tube de cadre (5), le marchepied ou les marchepieds (22) étant conçu(s) pour être fixé(s) aux deux traverses (6, 21) orientées transversalement par rapport au tube de cadre (5).

5. Déambulateur selon l'une quelconque des revendications précédentes, **caractérisé en ce que** dans la partie arrière du groupe de base (2) est disposé un siège (4) qui peut être démonté de sa position d'utilisation et être amené dans une position de transport, dans laquelle le volume occupé par le déambulateur (1) est plus petit que celui occupé par le siège (4) monté en position d'utilisation, et qui est conçu pour être assemblé de manière amovible avec le groupe de base (2).

6. Déambulateur selon l'une quelconque des revendications précédentes, **caractérisé en ce que** dans la zone arrière du groupe de base (2) est disposé un siège (4) qui peut être démonté de sa position d'utilisation et être amené dans une position de transport, dans laquelle le volume occupé par le déambulateur (1) est plus petit que celui occupé par le siège (4) monté en position d'utilisation, le siège (4) comprenant une selle et deux jambages de support (9), la selle étant logée de manière à pouvoir être déplacée par rapport aux jambages de support (9) et pouvant être fixée sensiblement en position horizontale lorsque les jambages de support (9) sont en position verticale.

7. Déambulateur selon l'une quelconque des revendications précédentes, **caractérisé en ce qu'**une poignée (15) destinée à tirer le déambulateur (1) est montée sur la barre d'appui (3).

8. Déambulateur selon l'une quelconque des revendications précédentes, **caractérisé en ce que** des roues de support (28) formant une sécurité contre le culbutement sont disposées à l'arrière contre le groupe de base (2).
